# EUROPÄISCHE PATENTSCHRIFT

(11) **EP 0 945 853 B1**
(45) Veröffentlichungstag und Bekanntmachung des Hinweises auf die Patenterteilung: **09.06.2004**
(21) Anmeldenummer: 99102364.9
(22) Anmeldetag: 06.02.1999
(51) Int. Cl.: G10L 19/00

(54) **Verfahren zur Verschleierung von Sprachsegmentverlusten bei paketorientierter Übertragung**
Method for mitigating the effects of speech segments losts in a packet based transmission
Procédé pour réduire les effets de la perte de segments de parole dans une transmission par paquets

(30) Priorität: 26.03.1998 DE 19814633
(43) Veröffentlichungstag der Anmeldung: 29.09.1999
(73) Patentinhaber: Deutsche Telekom AG, 53113 Bonn (DE)
(72) Erfinder: Schönfuss, Steffen, Dipl.-Ing., 12555 Berlin (DE); Kapust, Rolf, Dr., 96135 Stegaurach (DE); Michael, Klaus-Dieter, Dipl.-Ing., 12687 Berlin (DE); Noll, Peter, Prof. Dr.-Ing., 12209 Berlin-Lichterfelde (DE); Günther, Christian, Dipl.-Ing., 12107 Berlin (DE)

(56) Entgegenhaltungen:
- EP-A- 0 673 017
- WO-A-96/27183
- DE-A- 4 111 131
- DE-A- 4 446 558
- SUZUKI J ET AL: "MISSING PACKET RECOVERY TECHNIQUES FOR LOW-BIT-RATE CODED SPEECH" IEEE JOURNAL ON SELECTED AREAS IN COMMUNICATIONS,US,IEEE INC. NEW YORK, Bd. 7, Nr. 5, 1. Juni 1989 (1989-06-01), Seiten 707-717, XP002032886 ISSN: 0733-8716

## Beschreibung

Die Erfindung betrifft ein Verfahren zur Verschleierung von Sprachsegmentverlusten bei paketorientierter Übertragung. Zur Aufrechterhaltung der Bitintegrität des Datenstromes und der Qualität der Sprachübertragung müssen Maßnahmen zur Substitution verlorener Zellen getroffen werden. Eine nochmalige Anforderung nicht oder nicht korrekt empfangener Daten, wie z. B. beim Filetransfer, ist bei Echtzeitdiensten wie Telefonie nicht möglich, da nachfolgend gesendete Informationen nicht beliebig lange gespeichert und ausgegeben werden können.

Substitutionsverfahren zur Verschleierung verlorener, paketorientiert übertragener Sprachsegmente sind seit längerem bekannt. Im folgenden werden bekannte Substitutionsverfahren näher beschrieben.

Bei dem Verfahren der Nullsubstitution werden verlorene Sprachpakete substituiert, indem man die Abtastwerte des fehlenden Paketes einfach durch Nullamplituden ersetzt bzw. die Codeworte so wählt, daß sich nach der Decodierung die Nullamplituden ergeben. Siehe Jayant N. S.; Christensen S. W. "Effects of Packet Losses in Waveform Coded Speech and Improvements Due to an ODD-Even Sample-Interpolation Procedure. IEEE Trans. On Communications, Vol. Com-29, No. 2 February 1981

Ein weiteres bekanntes Substitutionsverfahren ist das Verfahren der Paketwiederholung. Im Gegensatz zur Nullsubstitution erfolgt die Verschleierung der verlorenen Sprachsegmente hierbei durch eine wiederholte Ausgabe der im unmittelbar vorhergehenden Paket empfangenen Abtastwerte bzw. Codeworte. Die einfache Paketwiederholung, wie bei Wasem O. J.; Goodman, D. J.;Dvorak C. A.; Page H. G. in "The Effect of Waveform Substitution on the Quality of PCM Packet Communications" IEEE Trans. on Acoustics, Speech and Signal Processing, Vol. 36, No. 3 March 1988 beschrieben, hat den Vorteil, daß mit Ausnahme der Speicherung des zuletzt empfangenen. Paketes und der bei allen Substitutionsverfahren erforderlichen Erkennung eines Paketverlustes keinerlei Rechenaufwand notwendig ist, das abhanden gekommene Sprachsegment zu ersetzen. Nachteilig bei diesem Verfahren ist, das in der Regel jedoch Diskontinuitäten sowohl an den Grenzen zwischen dem vorhergehenden und dem substituierten Sprachsignal als auch beim Übergang zum nachfolgenden Segment entstehen. Im Verhältnis zur Nullsubstitution erreicht die Paketwiederholung eine etwa um den Faktor 2,5 größere maximal tolerierbare Paketverlustrate.

Bekannt ist weiterhin ein Substitutionsverfahren, welches als grundfrequenzsynchrone Signalformersetzung bezeichnet wird. Bei diesem Verfahren wird von der Annahme ausgegangen, daß sich die Sprachsignalstatistik in zeitlich aufeinanderfolgenden Paketen nur geringfügig ändert und die Signalform, besonders bei stimmhaften Lauten, zum vorangegangenen und zum nachfolgenden Paket weitestgehend erhalten bleibt. Als Anhaltspunkt kann etwa die mittlere Dauer einer Silbe (10 - 30 ms) dienen. Für relativ kurze Sprachsegmente, die in die Größenordnung bis 10 ms fallen, können bei einer Substitution von Paketverlusten sprungartige Signaländerungen größtenteils vermieden werden, wenn der Signalverlauf synchron zur Sprachgrundfrequenz fortgesetzt wird,siehe Goodman D. J.; Lockhart G. B.; Wasem O. J; Wong W. "Waveform Substitution Techniques for Recovering Missing Speech Segments in Paket Voice Communications. IEEE Trans. on Acoustics, Speech and Signal Processing, Vol. ASSP-34, No. 6,Dec. 1986. Im Gegensatz zur einfachen Wiederholung des gesamten vorhergehenden Sprachsegments erfolgt die Schätzung der Signalform durch die wiederholte Ausgabe der letzten T Abtastwerte, wenn T der Sprachgrundperiode des vorhergehenden Signals entspricht.

Weiterhin ist in DE 44 46 558 ein digitales Übertragungssystem mit verbessertem Decoder im Empfänger beschrieben. Die Erfindung betrifft ein digitales Übertragungssystem,insbesondere ein Mobilfunksystem mit mindestens einem Sender zum Senden von Codeworten, die aus einem Digitalsignal ableitbar sind. Wird die Störung eines Codewortes erkannt, werden die neuesten fünf Abtastwerte eines Prädiktionsfilters nicht durch Einspeisen des fehlerhaften Signals, sondern durch sehr ähnliche Abtastwerte aus vorhergehenden Signalen ersetzt.

Desweiteren ist aus der DE 41 11 131 ein Verfahren zum Übertragen digitalisierter Tonsignale bekannt. Zur Fehlerverschleierung wird der gestörte Signalabschnitt stummgeschaltet oder durch einen dem gestörten , Signalabschnitt vorangegangenen Signalabschnitt in demselben Kanal oder durch einen zeitgleichen ungestörten Signalabschnitt eines Nachbarkanals ersetzt.

Den bekannten Verfahren zur Fehlerverschleierung von gestörten Signalen bei paketorientiert übertragenen Sprachdaten ist gemeinsam, daß der Substitutionsprozeß entsprechend den bekannten Substitutionsverfahren erst dann einsetzt, wenn ein Paketverlust definitiv vermutet oder festgetellt wird.

Die Aufgabe der Erfindung besteht darin, einen Teil des Substitutionsprozesses, nicht aber die eigentliche Ersetzung, präventiv vor Bekanntwerden eines Verlustes durchzuführen und danach Zeit zu gewinnen, um insbesondere die verzögerungsbedingten Paketverluste zu reduzieren und die Qualität der Sprache zu erhöhen.

Die Aufgabe wird erfindungsgemäß durch die kennzeichnenden Merkmale des ersten. Patentanspruchs gelöst. Vorteilhafte Ausgestaltungen und Weiterbildungen ergeben sich aus den Unteransprüchen.

Verfahren zur Verschleierung von Sprachsegmentverlusten bei paketorientierter Übertragung basieren immer darauf, daß verlorene, fehlerhaft oder zu spät übertragene Segmente bzw. Pakete möglichst so ersetzt werden, daß der wahrnehmbare Fehler minimal ist. Die Substitution erfolgt dabei wahlweise nach bekannten Verfahren, wie beispielsweise der Nullsubstitution, der Blockwiederholung, der grundfrequenzsynchronen Signalformfortführung oder einer nachfolgend näher beschriebenen sprachmodellbasierten Signalformsubstitution. Die Möglichkeit der Erkennung eines Segment- bzw. Paketverlustes wird dabei immer vorausgesetzt.

Das erfindungsgemäße Verfahren beruht ebenfalls auf den o. a. Prämissen, wobei der grundlegende Unterschied zu den bekannten Verfahren auf der Überlegung beruht, die Schätzung des Signalrahmens für jedes Paket im voraus durchzuführen, ohne daß zum Zeitpunkt der Schätzung bereits eine Information darüber vorliegt, ob das nächste Paket korrekt empfangen wird oder nicht. Die Schätzung des Sprachrahmens des nachfolgenden noch nicht empfangenen Paketes erfolgt dabei ohne Zugriff auf Nebeninformationen ausschließlich auf der Basis der zuvor erhaltenen Pakete.

Erfindungsgemäß wird unmittelbar nach Empfang eines Paketes k eine Schätzung des Signalrahmens des nachfolgenden noch nicht empfangenen Paketes k+1 auf der Basis der zuvor empfangenen Pakete, bzw. auf der Basis des decodierten PCM-Signals der zuvor empfangenen Pakete vorgenommen.

Dabei findet, ausgehend vom Ansatz der LPC-Analyse und
- Synthese bzw. vom Modell der Spracherzeugung, zunächst eine Analyse der zuvor empfangenen Sprachinformation hinsichtlich der Anregung und Lautformung statt. Die Schätzung des jeweils nachfolgend erwarteten Segments erfolgt dann durch anschließende Synthesefilterung des grundfrequenzsynchron extrapolierten Anregungssignals. Desweiteren ist es vorteilhaft, eine asymmetrische Gewichtung des Analysesegments, eine lineare Extrapolation der Lautformungskoeffizienten mit Bandbreitenaufweitung und eine verbesserte Grundfrequenzanalyse des Anregungssignals durchzuführen. Dabei wird die Schätzung des Signalrahmens des nachfolgenden noch nicht empfangenen Paketes k+1 nach folgenden Schritten durchgeführt:
- Aufnahme des letzten Segments in einen Segmentbuffer zur Speicherung der letzten M Sprachrahmen,
- Schätzung der L-Abtastwerte des nachfolgend erwarteten Sprachsegments zuzüglich eines Überhangs der Länge HOV-Abtastwerte,
- Abtrennen und Zwischenspeichern des Überhangs und
- Speichern des geschätzten Segments.

Bei Verdacht bzw. bei Feststellung des Fehlens, der Fehlerhaftigkeit bzw. der Verspätung mindestens eines Segments bzw. eines Paketes k+1 erfolgt erfindungsgemäß eine sofortige Ersetzung der betreffenden Segmente bzw. des gesamten Paketes k+1 durch den auf der Basis des zuvor empfangenen Sprachsignals geschätzten Signalrahmen.

Das erfindungsgemäße Verfahren wird mittels einer Simulation eines ATM-Sprachdecoders realisiert. Durch die oben beschriebene Verlagerung des Substitutionsprozesses auf den Zeitraum zwischen den Zellankunftszeiten und die daraus resultierende unverzögerte Ausgabe des bereits im Vorfeld substituierten Sprachsegments wird Zeit eingespart, die vorzugsweise dafür genutzt wird, einen Eingangspuffer zum Ausgleich von Paketlaufzeitschwankungen zu vergrößern. Dadurch ist es möglich, die verzögerungsbedingten Paketverluste zu reduzieren und damit indirekt auch die Qualität der Sprache zu erhöhen.

Das erfindungsgemäße Verfahren wird anhand eines Ausführungsbeispiels näher erläutert.
Fig. 1 zeigt das Prinzipschaltbild eines ATM-Decoders mit eingebettetem Fehlerverschleierungsverfahren.

Die Funktionsweise des ATM-Decoders ist einerseits von der Information über den Verlust oder den korrekten Empfang des aktuellen Sprachpakets und andererseits von der zeitlichen Abfolge hintereinander empfangener bzw. verlorener Sprachpakete abhängig. Die für die Steuerung des Programms notwendigen Informationen werden dem ATM-Decoder in Form einer Binärdatei bereitgestellt und von der Steuereinheit ausgewertet. Durch die unterschiedlichen Schalterstellungen werden Teile des Decoders aktiviert bzw. deaktiviert. Nachfolgend wird das erfindungsgemäße Verfahren bzw. der Algorithmus des erfindungsgemäßen Verfahrens anhand der möglichen Szenarien erklärt, wobei nur die Funktionsblöcke beschrieben werden, die in der entsprechenden Situation wirksam werden.

Das erfindungsgemäße Verfahren wird dabei anhand der Betriebsarten Paketempfang und Paketverlust beschrieben. Betriebsart Paketempfang:
Bei der Betriebsart Paketempfang ist der Ausgangspunkt der fehlerfreie Empfang der ATM-Zellen. Das Schaltmittel SM1 ist in dieser Betriebsart geschlossen. Das empfangene Paket wird im Standarddecoder decodiert. Die Art der Decodierung ist dabei unabhängig vom erfindungsgemäßen Verfahren.

Bei fehlerfreiem Empfang befindet sich das Schaltmittel SM2 auf der Position 1 (oben) = fehlerfreier Empfang.
Wenn das vor dem Empfang des fehlerfreien Paketes vorhergehende Paket substituiert wurde, d.h. verloren ging, dann sind die Schaltmittel SM3 und SM4 auf die Position 2 (unten) geschaltet. Es erfolgt die Überblendung des wiedereinsetzenden fehlerfreien Signals mit dem Überhang vom zuvor substituierten Paket entsprechend der Gleichung
- Sₖ₊₂: entspricht dem Signalspeicher, der die PCM-Werte des dem substituierten Block folgenden Paketes enthält
- Mbuf: entspricht dem ermittelten Überhang des geschätzten Paketes k+1
- Obuf: entspricht den Ausgangswerten nach der Überblendung
- HOV: entspricht der Länge in Abtastwerten, die zur Überblendung herangezogen werden

Wenn das vorhergehende Paket fehlerfrei empfangen wurde, dann werden die Schalter SM3 und SM4 auf die Position 1 (oben) geschaltet. Die Schaltmittel SM5 und SM6 werden in Abhängigkeit von der Anzahl der verlorengegangenen Pakete E geschaltet.
- Der Fehlerzähler E für zuvor verlorengegangene Pakete wird dekrementiert, wenn die Anzahl der verlorenen Pakete E>0 ist.
- Wenn der Fehlerzähler für nacheinander verlorengegangene Pakete anzeigt, daß die Anzahl der verlorengegangenen Pakete E>E1 ist, das heißt der Schwellwert zum schrittweisen Ausblenden des Ausgangssignals zuvor überschritten wurde, dann werden die Schaltmittel SM5 und SM6 auf die Position 2 geschaltet. Die Pegelanpassung der wiedereinsetzenden Übertragung erfolgt dabei in Abhängigkeit von der Anzahl der verlorengegangenen Pakete E durch schrittweise Einblendung des Signals.
- Wenn der Fehlerzähler für verlorengegangene Pakete anzeigt, daß die Anzahl der verlorenen Pakete E<E1 ist, dann werden die Schaltmittel SM5 und SM6 auf Position 1 (oben) geschaltet.
   Über das Schaltmittel SM6 wird das Sprachsegment in den Ausgabespeicher eingeschrieben. Während der weiteren Abarbeitung wird der Ausgabespeicher mit der Abtastfrequenz ausgelesen und der Speicherinhalt ausgegeben. Der Signalverlauf des nachfolgend erwarteten Sprachsegments wird bis zum Eintreffen des nächsten Paketes geschätzt. Die Schätzung des Sprachsegments unterliegt dabei folgenden Schritten:
- Aufnahme des letzten Segments in den Segmentbuffer zur Speicherung der letzten M Sprachrahmen,
- Schätzung der L-Abtastwerte des nachfolgend erwarteten Sprachsegments zuzüglich eines Überhangs der Länge HOV-Abtastwerte.
   Dieser Überhang ist für Überblendungen erforderlich. Die Art der Schätzung der L-Abtastwerte des nachfolgend erwarteten Sprachsegments ist beliebig wählbar, sofern sie die o.g. Merkmale erfüllt.
- Abtrennen und Zwischenspeichern des Überhangs und
- Speichern des geschätzten Segments.

Wird für die Codierung ein rückwärtsgesteuertes Codierverfahren, beispielsweise nach ITU-T G.726 verwendet, so ist eine empfängerseitige Codierung des Ersatzsegments vorteilhaft, welche nach folgenden Schritten abläuft:
- Initialisierung der empfängerseitigen Encoder-Statusvariablen mit den Decoder-Statusvariablen nach der Decodierung des zuletzt empfangenen Pakets. Dazu wird das Schaltmittel SM8 zur Parameterübernahme vom Decoder zum Encoder kurzzeitig geschlossen.
- Codierung des Ersatzsegments zur Schätzung der Statusvariablen des Decoders bzw. Encoders nach einem möglichen Paketverlust und anschließende Speicherung der geschätzten Statusvariablen.
   Bei der Verwendung eines rückwärtsgesteuerten Codierverfahrens beispielsweise nach ITU-T G.726 hat sich herausgestellt, daß die Folgefehler im rekonstruierten Sprachsignal, die nach einem Paketverlust aufgrund der divergierenden Statusvariablen zwischen dem Standard-Encoder und -Decoder auftreten, reduziert werden konnten, wenn das geschätzte Segment nochmals codiert wird. Das Ziel der empfängerseitigen Codierung ist es, die Statusvariablen des Encoders nach der Codierung des substituierten Segments als Startwerte für den Standard-Decoder nach einem Paketverlust, d. h. dem wiedereinsetzenden korrekten Empfang zu verwenden.

Betriebsart Paketverlust:
Bei der Betriebsart Paketverlust wird davon ausgegangen, daß bereits ein Paketverlust(ungültige, verlorene oder noch nicht eingetroffene Pakete) festgestellt wurde. Das Schaltmittel SM1 ist offen. Es findet keine Decodierung statt. Das Schaltmittel SM2 ist auf Position 2 (unten)geschaltet, so daß die Fehlerverschleierung durch das zuvor geschätzte (substituierende) Segment erfolgen kann.
Die Schaltmittel SM3 und SM4 sind auf Position 1 (oben) geschaltet.
- Wenn der Fehlerzähler für verlorengegangene Pakete anzeigt, daß die Anzahl der verlorenen Pakete E<E2 ist, wird der Fehlerzähler inkrementiert. E2 stellt dabei die obere Fehlerschwelle (maximaler Schwellwert) dar.
- Wenn die Anzahl der hintereinander verlorengegangenen Pakete E<E1 beträgt, dann werden die Schaltmittel SM5 und SM6 auf die Position 1 (oben) geschaltet.
- Wenn für die Anzahl der hintereinander verlorenengegangenen Pakete gilt: E1≤E≤E2, dann werden die Schaltmittel SM5 und SM6 auf die Position 2 (unten) geschaltet. Dadurch findet eine schrittweise Ausblendung (Skalierung) des substituierten Signals statt.
- Wenn für die Anzahl der hintereinander verlorengegangenen Pakete gilt: E=E2, das heißt, daß das Ausgangssignal nach der Ausblendverarbeitung bereits auf Null skaliert ist, wird das Schaltmittel SM6 auf Position 3 geschaltet. Über die Baugruppe Rauschen wird ein Rauschsignal eingeblendet. Die Sprachsegmente werden über das Schaltmittel SM6 in den Ausgabespeicher geschrieben.

Während der weiteren Abarbeitung wird der Ausgabespeicher mit der Abtastfrequenz ausgelesen und die Daten werden ausgegeben.

Zur Übernahme der unmittelbar zuvor geschätzten Statusvariablen ist das Schaltmittel SM8 kurzzeitig geschlossen. Die Übernahme der Parameter erfolgt dabei vom Encoder zum Decoder. Dieser Vorgang erfolgt nur für den Fall, daß ein rückwärtsgesteuertes Codierverfahren eingesetzt wird.

Der gespeicherte Überhang vom geschätzten Paket wird in einen zweiten Speicher übernommen. Dazu wird das Schaltmittel SM7 kurzzeitig geschlossen.

Der Signalverlauf des nachfolgend erwarteten Sprachsegments wird im Zeitraum bis zum Eintreffen des nachfolgenden Paketes geschätzt, wobei wie bereits bei der Betriebsart Paketempfang
- das zuletzt ausgegebene (geschätzte) Segment in den Segmentbuffer zur Speicherung der letzten M Sprachrahmen aufgenommen wird,
- eine Schätzung der L Abtastwerte des nachfolgend erwarteten Sprachsegments zuzüglich des Überhangs der Länge der HOV-Abtastwerte durchgeführt wird, wobei die Art der Schätzung beliebig ist, sofern diese die o.g. Merkmale erfüllt und
- eine Abtrennung und Zwischenspeicherung des Überhangs vom geschätzten Paket und die Speicherung des geschätzten Segments erfolgt.

Bei Verwendung eines rückwärtsgesteuerten Codierverfahrens erfolgt, wie bereits beschrieben, eine empfängerseitige Codierung des Ersatzsegments zur Schätzung der Statusvariablen des Decoders bzw. Encoders nach einem weiteren möglichen Paketverlust und die Speicherung der geschätzten Statusvaiablen.

### Aufstellung der Bezugszeichen

- k: Paket/Sprachpaket
- M: Anzahl der Sprachrahmen
- L: Segmentlänge in Abtastwerten
- HOV: Länge des Überhangs (merge hangover) in Abtastwerten
- E: Zählerstand, der die Anzahl der hintereinander verlorengegangenen Pakete angibt
- E1: Zählerstand, bei dem die schrittweise Ausblendung des geschätzten Segments beginnt, bzw. die Einblendung/Skalierung des wiedereinsetzenden Signals endet.
- E2: Zählerstand, bei dem die schrittweise Ausblendung des geschätzten Segments endet und als Ersatzsignal Rauschen eingeblendet wird.
- ATM: Asynchronous Transfer Mode
- SM1 - SM8: Schaltmittel des ATM-Decoders

## Patentansprüche

1. Verfahren zur Verschleierung von Sprachsegmentverlusten, bei paketorientierter Übertragung, bei dem verlorene, fehlerhafte oder verspätet empfangene Segmente bzw. Pakete ersetzt werden und die Schätzung von verlorenen, fehlerhaften oder verspätetet ankommenden Segmenten bzw. Paketen wahlweise nach bekannten Substitutionsverfahren, wie beispielsweise Nullsubstitution, Blockwiederholung und grundfrequenzsynchroner Signalformfortführung erfolgt, wobei die Möglichkeit der Erkennung eines Segment- bzw. Paketverlustes gewährleistet ist, **dadurch gekennzeichnet, daß** unmittelbar nach Empfang eines Paketes (k) eine Schätzung des Signalrahmens des nachfolgenden noch nicht empfangenen Paketes (k + 1) auf der Basis des zuvor empfangenen, decodierten PCM-Signals erfolgt, und daß bei Verdacht bzw. bei Feststellung des Fehlens, der Fehlerhaftigkeit bzw. der Verspätung mindestens eines Paketes (k + 1) eine sofortige Ersetzung der betreffenden Segmente bzw. des gesamten Paketes (k + 1) durch den auf der Basis des zuvor empfangenen Sprachsignals geschätzten Signalrahmen erfolgt.

2. Verfahren nach Anspruch 1, **dadurch gekennzeichnet, daß** die Schätzung des Signalrahmens des nachfolgenden noch nicht empfangenen Paketes (k + 1) nach folgenden Schritten erfolgt:
- Aufnahme des letzten Segments in einen Segmentbuffer zur Speicherung der letzten M Sprachrahmen,
- Schätzung der L-Abtastwerte des nachfolgend erwarteten Sprachsegments zuzüglich eines Überhangs der Länge HOV-Abtastwerte,
- Abtrennen und Zwischenspeichern des Überhangs und
- Speichern des geschätzten Segments.

3. Verfahren nach Anspruch 1 und 2, **dadurch gekennzeichnet, daß** bei der Betriebsart Paketverlust eine Fehlerverschleierung unter Verwendung des zuvor geschätzten Segments erfolgt, wobei der Zählerstand E, der die Anzahl der hintereinander verlorengegangenen Pakete angibt, um einen Zählerschritt erhöht wird, wenn die Anzahl der hintereinander verlorengegangenen Pakete kleiner als ein festgelegter maximaler Schwellwert E2 ist, und daß
a) für den Fall, daß die Anzahl der hintereinander verlorengegangenen Pakete E1≤E≤E2 ist, wobei E1 ein Schwellwert ist, eine schrittweise Ausblendung des substituierten Segments erfolgt, und daß
b) für den Fall, daß die Anzahl der hintereinander verlorengegangenen Pakete E=E2 ist, die Einblendung eines Rauschsignals erfolgt.

4. Verfahren nach Anspruch 1 und 2, **dadurch gekennzeichnet, daß** bei der Betriebsart Paketempfang das empfangene Paket decodiert wird, und daß
a) für den Fall, daß das vorhergehende Paket verloren ging, für fehlerhaft erklärt oder noch nicht empfangen wurde, eine Überblendung des wiedereinsetzenden decodierten Signals mit dem Überhang vom zuvor substituierten Paket entsprechend der Gleichung erfolgt, wobei der Zählerstand E, der die Anzahl der hintereinander verlorengegangenen Pakete angibt, um einen Schritt herabgesetzt wird, wenn die Anzahl der hintereinander verlorengegangenen Pakete größer als 0 ist, und daß
b) für den Fall, daß die Anzahl der nacheinander verlorengegangenen Pakete E>E1 ist, wobei E1 ein Schwellwert ist, eine Pegelanpassung der wiedereinsetzenden Übertragung durch schrittweise Einblendung des decodierten Signals erfolgt.

5. Verfahren nach Anspruch 1, 2 und 4, **dadurch gekennzeichnet, daß** bei der Betriebsart Paketempfang das empfangene Paket decodiert wird, und daß bei einer fehlerfreien Übertragung der nacheinander empfangenen Pakete die Ausgabe der fehlerfrei empfangenen Pakete erfolgt.

6. Verfahren nach Anspruch 1 und 2, **dadurch gekennzeichnet, daß** bei Anwendung eines rückwärtsgesteuerten Codierverfahrens eine empfängerseitige Codierung des geschätzten Segments nach folgenden Schritten erfolgt:
- Initialisierung der empfängerseitigen Encoder-Statusvariablen mit den Decoder-Statusvariablen nach der Decodierung des zuletzt empfangenen Paketes,
- Codierung des Ersatzsegments zur Schätzung der Statusvariablen des Decoders bzw. des senderseitigen Encoders nach einem Paketverlust
- Speicherung der geschätzten Statusvariablen, Initialisierung des Decoders mit den geschätzten Statusvariablen vor der Decodierung des nach einem Paketverlust empfangenen Paketes, um die Divergenz zwischen den Statusvariablen im sendeseitigen Encoder und im empfängeseitigen Decoder zu verringern.

## Claims

1. Method for the concealment of speech segment losses in packet-based transmission in which lost, errored or delayed segments or packets are replaced and lost, errored or delayed segments or packets are estimated as desired according to known substitution methods, such as zero substitution, block repetition and fundamental-frequency-synchronous signal form continuation, wherein the possibility of detecting a segment or packet loss is guaranteed, **characterized in that,** immediately after a packet (k) has been received, the signal frame of the following not yet received packet (k + 1) is estimated on the basis of the previously received, decoded PCM signal, and **in that**, if it is suspected or established that at least one packet (k + 1) is missing, errored or delayed, the respective segments or the entire packet (k + 1) is immediately replaced by the signal frame estimated on the basis of the previously received speech signal.

2. Method according to claim 1, **characterized in that** the signal frame of the following not yet received packet (k + 1) is estimated according to the following steps:
- inclusion of the last segment in a segment buffer for storing the last M speech frames;
- estimation of the L sampling values of the following expected speech segment plus an overhang of the length of the HOV sampling values;
- detaching and buffering of the overhang and
- storing of the estimated segment.

3. Method according to claims 1 and 2, **characterized in that**, in packet loss operating mode, error concealment is effected using the previously estimated segment, wherein the count E, which specifies the number of consecutively lost packets, is increased by one counter increment if the number of consecutively lost packets is smaller than a specified maximum threshold value E2, and **in that**
a) if the number of consecutively lost packets is E1≤E≤E2, E1 being a threshold value, the substituted segment is gradually removed, and **in that**
b) if the number of consecutively lost packets is E=E2, a noise signal is inserted.

4. Method according to claims 1 and 2, **characterized in that**, in packet reception operating mode, the received packet is decoded, and **in that**
a) if the preceding packet was lost, declared errored or was not yet received, the restarting decoded signal is superimposed with the overhang from the previously substituted packet according to the equation wherein the count E, which specifies the number of consecutively lost packets, is decreased by one increment if the number of consecutively lost packets is greater than 0, and **in that**
b) if the number of consecutively lost packets is E>E1, E1 being a threshold value, the level adaptation of the restarting transmission is effected by the gradual insertion of the decoded signal.

5. Method according to claims 1, 2 and 4, **characterized in that**, in packet reception operating mode, the received packet is decoded, and **in that**, in the case of an error-free transmission of the consecutively received packets, the error-free received packets are outputted.

6. Method according to claims 1 and 2, **characterized in that**, in the case of the use of a backward-controlled encoding method, the estimated segment is encoded on the receiver side according to the following steps:
- initialization of the receiver-side encoder status variables with the decoder status variables after the decoding of the last-received packet;
- encoding of the substitute segment for estimation of the status variables of the decoder and/or of the transmitter-side encoder after loss of a packet;
- storing of the estimated status variables, initialization of the decoder with the estimated status variables prior to the decoding of the packet received after loss of a packet, in order to reduce the divergence between the status variables in the transmitter-side encoder and in the receiver-side decoder.

## Revendications

1. Procédé de dissimulation de pertes de segments vocaux en transmission par paquets dans lequel des segments ou paquets égarés, erronés ou reçus en retard sont remplacés, l'évaluation de segments ou paquets égarés, erronés ou reçus en retard se faisant, au choix, selon des méthodes de substitution connues, telles que substitution zéro, répétition de blocs et maintien de forme de signal synchrone en fréquence porteuse, et la possibilité d'identification d'une perte de segment ou de paquet étant garantie, **caractérisé en ce qu'**il est procédé immédiatement après la réception d'un paquet (k) à une évaluation du cadre de signal du paquet suivant, non encore reçu (k + 1), sur la base du signal MIC précédemment reçu et décodé, et qu'en cas de présomption ou de constatation d'absence, de défectuosité ou de retard d'au moins un paquet (k + 1), les segments concernés ou l'ensemble du paquet (k + 1) sera immédiatement remplacé par le cadre de signal évalué sur la base du signal vocal précédemment reçu.

2. Procédé selon la revendication 1, **caractérisé en ce que** l'évaluation du cadre de signal du paquet suivant, non encore reçu (k + 1), se fait selon les étapes suivantes :
- Insertion du dernier segment dans un tampon de segments pour mémorisation du dernier cadre vocal M,
- Evaluation des valeurs de balayage L du segment vocal suivant avec addition d'un surplus de longueur HOV valeurs de balayage,
- Séparation et mémorisation temporaire du surplus,
- Mémorisation du segment évalué.

3. Procédé selon les revendications 1 et 2, **caractérisé en ce que**, en mode d'exploitation perte de paquet, le défaut est dissimulé à l'aide du segment précédemment évalué, la position du compteur E, indiquant le nombre des paquets successifs égarés, étant majorée d'un cran lorsque le nombre des paquets successifs égarés est inférieur à un seuil maximum déterminé E2 et **en ce que**
a) pour le cas où le nombre des paquets successifs égarés est de E1≤E≤E2, E1 représentant un seuil, le segment substitué est extrait progressivement
b) pour le cas où le nombre des paquets successifs égarés est de E=E2, un signal de bruit est généré.

4. Procédé selon les revendications 1 et 2, **caractérisé en ce que**, en mode réception de paquet, le paquet reçu est décodé et **en ce que**
a) pour le cas où le paquet précédent a été égaré, déclaré erroné ou n'a pas encore été reçu, le signal décodé repris est superposé par le surplus du paquet précédemment substitué, selon l'équation la position du compteur E, indiquant le nombre des paquets successifs égarés, étant abaissée d'un cran lorsque le nombre des paquets successifs égarés est supérieur à 0 et **en ce que**
b) pour le cas où le nombre des paquets successifs égarés est de E>E1, E1 représentant un seuil, le niveau de la transmission reprise est adapté par insertion progressive du signal décodé

5. Procédé selon les revendications 1, 2 et 4, **caractérisé en ce que**, en mode réception de paquet, le paquet reçu est décodé et **en ce que**, si les paquets successivement reçus sont transmis sans erreur, les paquets reçus sans erreur sont émis.

6. Procédé selon les revendications 1 et 2, **caractérisé en ce que**, en cas d'application d'un procédé de codage arrière, le destinataire procède à un codage du segment évalué selon les étapes suivantes :
- Initialisation des variables de statut de l'encodeur du côté du destinataire avec les variables de statut du décodeur après le décodage du dernier paquet reçu,
- Codage du segment de remplacement pour l'évaluation des variables de statut du décodeur ou de l'encodeur du côté de l'émetteur après une perte de paquet,
- Mémorisation des variables de statut évaluées, Initialisation du décodeur avec les variables de statut évaluées avant le décodage du paquet reçu après une perte de paquet, afin de réduire la divergence entre les variables de statut au niveau de l'encodeur du côté de l'émetteur et au niveau du décodeur du côté du destinataire.
